# EUROPÄISCHE PATENTSCHRIFT

(11) **EP 2 824 270 B1**
(45) Veröffentlichungstag und Bekanntmachung des Hinweises auf die Patenterteilung: **26.04.2017**
(21) Anmeldenummer: 14175689.0
(22) Anmeldetag: 03.07.2014
(51) Int. Cl.: E06B 5/16, E06B 3/54, E06B 3/58

(54) **Flächenelement einer Brandschutzverglasung, insbesondere Glastür für Brandschutzzwecke zur Vermeidung des Durchtritts von Feuer und Rauch im Brandfall von einem Raum in einen anderen**
Surface element of a fire resistant glazing, in particular glass door for fire protection purposes for preventing fire and smoke passing between rooms in case of fire
Élément de surface d'une verrière ignifuge, notamment porte en verre pour des applications anti-incendie pour éviter le passage du feu et de la fumée d'une pièce à une autre en cas d'incendie

(30) Priorität: 11.07.2013 DE 202013103100 U
(43) Veröffentlichungstag der Anmeldung: 14.01.2015
(73) Patentinhaber: PROMAT GmbH, 40878 Ratingen (DE)
(72) Erfinder: Wiedemann, Günter, 40629 Düsseldorf (DE)
(74) Vertreter: Van Steenlandt, Wim August Maria

(56) Entgegenhaltungen:
- DE-A1- 3 907 280
- DE-A1- 4 240 234
- DE-A1- 4 336 282
- DE-A1- 4 336 796
- DE-U1- 20 200 380

## Beschreibung

Die Erfindung betrifft ein Flächenelement, einer Brandschutzverglasung, insbesondere Glastür für Brandschutzzwecke zur Vermeidung des Durchtritts von Feuer und Rauch im Brandfall von einem Raum in einen anderen Raum, mit einer ein Brandschutzmittel enthaltenden Brandschutzscheibe, die von einem Rahmen gehalten ist, der aus beidseitig der Brandschutzscheibe angeordneten und durch mindestens einen Verbinder miteinander verbundenen Rahmenprofilen besteht.

Aus dem Stand der Technik sind verschiedenartige raumtrennende Brandschutzverglasungen bekannt. Sie bestehen in der Regel aus einer Mehrzahl von nebeneinander angeordneten Flächenelementen, welche jeweils eine ein Brandschutzmittel enthaltende Brandschutzscheibe aufweisen, die von einem umlaufendem Rahmen aus beidseitig der Brandschutzscheibe angeordneten und durch Verbinder miteinander verbundenen Rahmenprofilen gehalten ist. Aufgrund der raumtrennenden Funktion ist häufig als Flächenelement einer solchen Brandschutzverglasung eine Glastür integriert bzw. vorgesehen, die ebenfalls für Brandschutzzwecke geeignet ausgelegt ist und mit ihrem umlaufenden Rahmen verschwenkbar gehalten ist. Selbstverständlich kann eine solche Glastür auch direkt in einer Zarge gehalten sein, die an einem Seitenfestelement angeordnet ist.

Eine Brandschutzverglasung dieser Art ist aus dem deutschen Gebrauchsmuster 9103671 bekannt. Sie weist als Flächenelement eine Glastür für Brandschutzzwecke mit einer ein aufschäumendes Mittel als Schutzwerkstoff enthaltenden Brandschutzscheibe auf, die in einem aus Rahmenprofilen bestehenden Türrahmen gehalten ist. Als Rahmenprofile sind dabei zu beiden Seiten der Brandschutzscheibe angeordnete Hohlprofile aus Stahl verwendet, die an ihren senkrechten Kanten mit einem flachen Metallprofil versehen sind. Das Metallprofil verbindet und fixiert die beidseitig des Türblatts befindlichen Rahmenprofile miteinander und bestimmt den Abstand dieser zueinander, der je nach Stärke des Türblattes verschieden sein kann. In der Praxis hat sich als nachteilig herausgestellt, dass der baustellenseitig vorgenommene Aufbau einer derartigen Tür aufwendig und fehleranfällig ist und darüber hinaus Wärmebrücken durch die großflächige Verbindung der beidseitigen Rahmenteile miteinander geschaffen werden, die die Erfüllung der gesetzlichen Brandschutzanforderungen erschweren. Schließlich ist das Metallprofil bei geöffneter Tür sichtbar und verschlechtert damit das ästhetische Gesamtbild der Tür.

DE 39 07 280 A1 offenbart ein Flächenelement nach dem Oberbegriff des Anspruchs 1.

Der Erfindung liegt die Aufgabe zugrunde, ein Flächenelement einer Brandschutzverglasung, insbesondere eine Glastür für Brandschutzzwecke vorzuschlagen, die obige Nachteile vermeidet, einfach aufgebaut ist, leicht zu montieren ist, optisch unauffällig ist und erhöhten Brandschutz-Anforderungen durch eine weitgehende thermische Trennung der äußeren und inneren Rahmenteile voneinander genügt.

Die Aufgabe ist erfindungsgemäß durch die Kombination der Merkmale des Anspruchs 1 gelöst.

Der Kerngedanke der vorliegenden Erfindung besteht daher darin, durch die randseitige vorkragende Anordnung der Rahmenprofile gegenüber der Brandschutzscheibe einen Freiraum bereitzustellen, in dem innenliegende Verbinder sowie eine Brandschutzisolierung angeordnet werden können, sodass eine weitestgehende thermische Trennung der brandseitigen Rahmenprofile von den brandabgewandten Rahmenprofilen im Brandfall gegeben ist. Die Verbindung der Rahmenprofile miteinander ist dennoch jederzeit lösbar, sodass ein Austausch der Brandschutzscheibe gegebenenfalls in einfacher Weise durchgeführt werden kann. Die Verbindungsvorrichtung selbst ist einfach aufgebaut, vor Ort ohne aufwendige Justier- und Positioniermaßnahmen montierbar sowie unauffällig, was die ästhetischen Gestaltungsmöglichkeiten erweitert.

Vorzugsweise weist die Brandschutzscheibe zwei mittels eines Randverbunds parallel voneinander beabstandete Glasscheiben auf und ist der vom Randverbund eingeschlossene Raum zwischen den Glasscheiben mit einem Brandschutzgel gefüllt. Die Rahmenprofile selbst können als im Querschnitt rechteckige Hohlprofile aus Stahl ausgebildet sein, wobei eine unterschiedliche Stärke der einander gegenüberliegenden inneren und äußeren Profile vorgesehen sein kann, wenn beispielsweise bei einem Türeinbau in eine Brandschutzverglasung große Schließkräfte aufgrund der Türbewegung auf der einen Seite der Tür von den Stahlprofilen der zugehörigen Türzarge bzw. der angrenzenden Flächenelemente aufgenommen werden müssen.

Die erfindungsgemäße Ausbildung und Anordnung der Verbinder ermöglicht mit Vorteil, die Brandschutzscheibe randseitig zum jeweiligen Rahmenprofil hin durch eine Trockendichtung anstelle der bislang für notwendig gehaltenen nassverarbeiteten Silikondichtung abzudichten. Hiermit wird eine bedeutende Montageerleichterung erzielt. Es ist vorteilhaft, den nutenförmigen Freiraum umlaufend um die Brandschutzscheibe, dem Rahmen dieser entsprechend, vorzusehen und dabei an jeder Seite des Flächenelements mehrere Verbinder mit Abstand zueinander anzuordnen. Der Formstreifen aus Brandschutzmaterial füllt erfindungsgemäß den Freiraum im Wesentlichen vollständig aus, umschließt die Verbinder und steht im Kontakt zu den Rahmenprofilen, um die Brandschutzwirkung zu optimieren, wobei das Fixierelement jedes Verbinders zum formschlüssigen Fixieren des Verbindungsbolzens durch den Formstreifen hin durch in die Verbinderhülse einschraubbar ist. Der Formstreifen selbst besteht vorteilhafterweise aus mineralischem Brandschutzmaterial.

Zusätzlich kann vorgesehen sein, den Formstreifen außen durch einen Streifen aus intumeszierendem Brandschutzmaterial abzudecken, um einen Fugenverschluss im Brandfall zu gewährleisten. Sollte das Flächenelement eine Glastür sein, wird mit einem Dichtstreifen aus intumeszierendem Brandschutzmaterial erreicht, dass im Normalbetrieb eine Stoßkantenkaschierung zur Verbesserung der Optik gegeben ist und im Brandfall der vorhandene Türspalt abgedichtet wird. Dabei sind die innenliegend angeordneten Verbinder zwischen den Rahmenprofilen außerordentlich gut geschützt und von außen unsichtbar angeordnet.

Vorzugsweise ist das Gewindeteil der Verbinderhülse eine Schraube, wobei an Rahmenprofilen aus Metall bevorzugt wird, als Gewindeteil eine in ein Gegengewinde des Rahmenprofils einschraubbare Zylinderschraube vorzusehen. Ferner ist vorteilhaft, die Querbohrung in der Wandung der Verbinderhülse durchgehen auszubilden und mit einem Gewinde zu versehen, wobei das Fixierelement eine mit einem entsprechenden Gegengewinde versehen Madenschraube sein kann. Es können auch zwei kreuzweise zueinander angeordnete Querbohrungen dieser Art vorgesehen sein, um das Einführen des Fixierelements zu erleichtern.

Ebenso wie das Gewindeteil der Verbinderhülse eine Schraube sein kann, ist vorgesehen, das Gewindeteil des Verbindungsbolzens als Schraube auszubilden und auch hier eine in ein Gegengewinde des Rahmenprofils einschraubbare Zylinderschraube aus Metall zu verwenden.

Vorzugsweise ist die am Zylinderteil des Verbindungsbolzens ausgebildete Ringnut mit kegeligen Nutflanken versehen, um auch bei nicht perfekt achsengleicher Ausrichtung mit der Querbohrung eine passgenaue Einführung des Fixierelements in die Ringnut und eine sichere Fixierung im Toleranzbereich der Passung zur ermöglichen. Die zu verbindenden Rahmenprofile werden auch dann sicher gegeneinander fixiert und verspannt, wenn Spiel vorhanden ist.

Ist das erfindungsgemäße Flächenelement eine Glastür für Brandschutzzwecke, ist es vorteilhaft, die Rahmenprofile der einen Seite der Brandschutzscheibe zur Ausbildung eines Stufenfalzes versetzt zu den Rahmenprofilen der anderen Seite anzuordnen und den Stufenfalz als Türanschlag auszubilden, wobei zwischen dem Formstreifen aus Brandschutzmaterial und dem den Stufenfalz bildenden Rahmenprofil eine in die Fuge vorstehende Metallleiste angeordnet sein kann, die von den Verbindern gehalten wird. Die Metallleiste besteht vorteilhafterweise aus Aluminium.

Weitere Einzelheiten, Merkmale und Vorteile des Gegenstandes der Erfindung ergeben sich aus der nachfolgenden Beschreibung der zugehörigen Zeichnung, in der eine bevorzugte Ausführungsform eines erfindungsgemäßen Flächenelements in Form einer Glastür für Brandschutzzwecke schematisch dargestellt ist. In der Zeichnung zeigt:
- Fig. 1: eine Glastür in schematisierter Frontansicht als Teil einer Brandschutzverglasung,
- Fig. 2: einen Schnitt gemäß Linie A - A der Fig. 1,
- Fig. 3: einen Schnitt gemäß Linie B - B der Fig. 1,
- Fig. 4: den in Fig. 2 der Zeichnung rechten Teil der Schnittansicht der Glastür der Fig. 1 an einer Schnittstelle, die die Verbindung der beidseitig zueinander im Abstand angeordneten Rahmenprofile verdeutlicht,
- Fig. 5: eine Verbinderhülse des Verbinders in Seitenansicht,
- Fig. 6: die Verbinderhülse 5 im Schnitt A - A der Fig. 5,
- Fig. 7: die Verbinderhülse der Fig. 5 und 6 perspektivisch,
- Fig. 8: einen Verbindungsbolzen des Verbinders in Seitenansicht,
- Fig. 9: den Verbindungsbolzen im Schnitt B - B der Fig. 8,
- Fig. 10: den Verbindungsbolzen der Fig. 8 und 9 perspektivisch und
- Fig. 11: den Gegenstand der Fig. 4 in perspektivischer Darstellung, teilweise geschnitten.

Die in Fig. 1 der Zeichnung dargestellte Tür T weist eine Brandschutzscheibe 1 auf, die aus zwei mittels eines Abstandshalters 8 und einem PU - Randverbund auf Abstand und aneinander gehaltenen ESG - Glasscheiben 2,3 aufgebaut ist, so dass ein geschlossener Innenraum entsteht, der mit einem Gel als Brandschutzmittel ausgefüllt ist. Die Brandschutzscheibe 1 ist allseitig durch einen umlaufenden Rahmen gehalten, der jeweils aus Hohlprofilen 4 bzw. 5 aus Stahl besteht. Der umlaufende Rahmen ist über Scharniere S an Rahmenprofilen 24 angeschlagen, die zu einem angrenzenden Flächenelement einer Brandschutzverglasung gehören, die nicht weiter im Detail dargestellt ist. Ferner weist die Tür auf der, der Scharnierseite gegenüberliegenden Seite jeweils eine Türklinke zur Betätigung eines nicht dargestellten Verriegelungsmechanismusses auf. Schließlich findet sich oberhalb der Glastür T ein Oberlicht, das ebenfalls nicht näher beschrieben wird.

Die an der Tür T angrenzenden Flächenelemente einer Brandschutzverglasung sind gemäß Fig. 2 zur Aufnahme der hohen Kräfte, die aus der Betätigung der Tür herrühren mit unterschiedlich starken Rahmenprofilen 23, 24 versehen. Die im Ausführungsbeispiel verwendeten, im Querschnitt rechteckigen Hohlprofile aus Stahl als Rahmenprofile 23, 24 weisen die beschriebene unterschiedliche Stärke auf, wobei das in Türschließrichtung hintere Rahmenprofil 23 dreimal so stark wie das in Schließrichtung vordere Rahmenprofil 24 ausgebildet ist. Die Darstellung der Fig. 2 verdeutlicht, dass auf beiden Seiten die senkrechten Profile der die Tür aufnehmenden Flächenelemente mit derartig ausgebildeten Rahmenprofilen versehen sind.

Der in Fig. 4 der Zeichnung dargestellte Ausschnitt der Glastür 1 zeigt die weiter unten näherbeschriebene Verbindungsvorrichtung, mit der die Brandschutzscheibe 1 im Randbereich zu beiden Seiten durch die Rahmenprofile 4 und 5 in Form von im Querschnitt rechteckigen Hohlprofilen aus Stahl gehalten ist, Jede der beiden Glasscheiben 2 und 3 ist mit einem Elastozellschaumstreifen 22 und einer Silikondichtmasse 6 mit dem zugehörigen Rahmenprofil 4 bzw. 5 verklebt. Anstelle der Verwendung einer Silikondichtmasse 6 kann eine Trockendichtung z.B. in Form eines Gummiprofils eingebaut werden, da über die erfindungsgemäße Verbindungsvorrichtung 7 eine Verspannung der Profile miteinander erfolgt.

Die den äußeren und inneren Rahmen bildenden Rahmenprofile 4 und 5 sind zu beiden Seiten der Brandschutzscheibe 1 randseitig über diese vorkragend derart angeordnet, dass zwischen den beidseitigen Rahmenprofilen 4 und 4 bzw. 23 und 2 ein nutenförmiger Freiraum F bereitgestellt ist, in welchem die Verbindungsvorrichtung in Form von Verbindern 7 angeordnet ist, wobei in dem Freiraum F, die Verbinder 7 abdeckend, ein Formstreifen FS aus Brandschutzmaterial angeordnet ist. Zusätzlich ist der Formstreifen FS außen durch einen Intumeszenzstreifen 25 abgedeckt.

Die Vorkragung der Rahmenprofile ist derart vorgenommen, dass ein Stufenfalz SF gebildet wird. Hierzu sind die Rahmenprofile 4 der einen Seite der Brandschutzscheibe versetzt (rückspringend) zu den Rahmenprofilen 5 der anderen Seite der Brandschutzscheibe angeordnet, indem Rahmenprofile 4 verringerter Breite gegenüber der Breite der Rahmenprofile 5 verwendet werden. Der derart gebildete Stufenfalz SF ist als Türanschlag ausgebildet, wobei die zugehörige Zarge eine korrespondierende Formgebung aufweist. Zwischen dem Formstreifen FS und dem den Stufenfalz SF bildenden Rahmenprofil 4 ist eine in die Fuge vorstehende Metallleiste 26 aus Aluminium zur Anschlagsverstärkung angeordnet, die von den Verbindern 7 gehalten wird.

Die erfindungsgemäße Verbindungsvorrichtung 7, deren Teile in den Figuren 5 bis 10 im Einzelnen dargestellt sind, hält die Rahmenprofile auf Abstand zueinander und verbindet sie lösbar miteinander. Die Verbindungsvorrichtung 7 besteht aus einer Verbinderhülse 11 gemäß den Fig. 5, 6 und 7, einem Verbindungsbolzen 9 gemäß den Fig. 8, 9 und 10 und einem Fixierelement 10, dass gemäß Fig. 4 und Fig. 11 als Madenschraube ausgebildet ist.

Gemäß den Fig. 5,6 und 7 weist die Verbinderhülse 11 eine topfförmige Gestaltung aus Stahl mit einer zylindrischen Wandung 12 auf, die kreuzweise von zwei durchgehenden Bohrungen 13 durchsetzt ist, welche mit einem Innengewinde versehen sind, wie insbesondere Fig. 6 der Zeichnung entnehmbar ist. Das Gewinde ist dafür vorgesehen, das Einschrauben der als Fixierelement verwendeten Madenschraube 10 in die Verbinderhülse 11 zu ermöglichen.

Naturgemäß besitzt die Verbinderhülse 11 einen Boden 14 und einen hohlen Innenraum 15 innerhalb der Wandung 12, der in Form einer Sacklochbohung bei dem dargestellten Ausführungsbeispiel ausgeführt ist. Der obere Rand der Wandung ist nach außen ringförmig erweitert, um eine Verbreiterung der Anlagefläche am Rahmenprofil 4 bereitzustellen.

Vom Boden 14 der Verbinderhülse 11 erstreckt sich achsenidentisch mit dem hohlen Innenraum ein in das Rahmenprofil 5 einschraubbares Gewindeteil, das als Zylinderschraube 16 aus Stahl ausgebildet ist. Um das beschriebene Einschrauben zu ermöglichen, ist das Rahmenprofil 5 an entsprechender Stelle mit einer Einnietmutter 17 mit Senkkopf gemäß Fig. 4 der Zeichnung versehen.

In den Fig. 8, 9 und 10 ist das zweite Element der Verbindungsvorrichtung, nämlich der Verbindungsbolzen 9, dargestellt. Auch dieser besteht aus Stahl und weist ein Gewindeteil in Form einer Zylinderschraube 18 zur Verbindung mit dem Rahmenprofil 4 und ein achsengleiches Zylinderteil 19 zum Einsetzen in den hohlen Innenraum 15 der topfförmigen Verbinderhülse 11 auf. Das Zylinderteil 19 ist in einem Abstand von seinem freien Kopfende mit einer Ringnut 20 versehen, die kegelig ausgebildete Nutflanken gemäß der zeichnerischen Darstellung aufweist. Im zusammengesetzten Zustand liegt diese Ringnut 20 in der Achse der Querbohrungen 13 der Verbinderhülse 11, so dass die in diese eingeschraubte Madenschraube 10 in die Ringnut 20 des Verbindungsbolzes 9 unter Verspannung der Teile miteinander eingreifen kann. Da der Verbindungsbolzen 9 mit seiner Zylinderschraube 18 in eine Einnietmutter 21 mit Innengewinde eingeschraubt ist, welche in das Rahmenprofil 4 eingesetzt ist, ist damit die lösbare Verbindung der beiden Rahmenprofile miteinander im vorgegebenen Abstand herstellbar. Die Verbindung ist perspektivisch in Fig. 11 der Zeichnung in Verbindung mit Fig. 4 der Zeichnung schematisch dargestellt, wobei der Aufbau der Verbindung im Einzelnen wie folgt vorgenommen werden kann:

Zunächst werden die Rahmenprofile 4 und 5, die den äußeren und inneren Rahmen der Brandschutzscheibe 1 bilden, an der vorgesehenen Verbindungsstelle mit den Einnietmuttern 21 und 17 oder alternativ mit einem eingeschnittenen Gewinde versehen. Sodann wird die als Abstandshalter vorgesehene Verbinderhülse 11 mit ihrer Zylinderschraube 16 in das Innengewinde der Einnietmutter 17 eingeschraubt und somit die Verbindung zum Rahmenprofil 5 hergestellt. Gegenüberliegend wird die Zylinderschraube 18 des Verbindungsbolzens 9 in die Einnietmutter 21 des Rahmenprofils 4 eingeschraubt, so dass nunmehr die beiden Rahmenteile vorbereitet sind, die Brandschutzscheibe 1 zu halten und zu fixieren. Hierzu wird das Rahmenprofil 5 in bekannter Weise an der Brandschutzscheibe 1 positioniert und wird sodann das Rahmenprofil 4 derart von der anderen Seite gegen die Brandschutzscheibe 1 angelegt, dass der Verbindungsbolzen 9 in den hohlen Innenraum 15 der Verbinderhülse 11 eingreift und die Hülse selbst mit ihrem freien Rand als Anschlag am Rahmenprofil 4 zur Anlage kommt. Dabei ist der Abstand so gewählt, dass die Brandschutzscheibe 1 mit ihren randseitig aufgebrachten Streifen 22 aus Elastozellschaum einerseits sicher innerhalb der Rahmenprofile 4 und 5 gehalten ist, andererseits aber der aufgebrachte Verspannungsdruck nicht derart hoch ist, dass es zu einer Verformung und übermäßigen Druckbelastung der Glasscheiben 2 und 3 mit der innenliegenden Gelschicht kommen kann. Abschließend wird durch Einschrauben der Madenschraube 10 als Fixierelement die hergestellte Verbindung gesichert und verspannt, wobei durch die kegelige Ausbildung der Ringnut 20 im Zylinderteil 19 bis Verbindungsbolzens einer außerordentlich feste Verbindung unter Ausgleich etwaiger Toleranzen hergestellt werden kann, die jedoch jederzeit wieder lösbar ist, etwa dann, wenn Brandschutzscheibe 1 ausgetauscht werden muss. Es wird ausdrücklich darauf hingewiesen, dass obige Beschreibung auf alle verwendeten Verbinder zutrifft, die benötigt werden, die Rahmenteile, welche die Brandschutzscheibe in ihrer Gesamtzeit halten, miteinander zu verbinden.

Die Rahmenprofile 4 und 5 werden schließlich mit der Brandschutzscheibe 1 in den Randbereichen mittels der Silikondichtmasse 6 verklebt.

### Bezugszeichenliste

- T: Tür
- F: Freiraum
- FS: Formstreifen
- SF: Stufenfalz
- S: Scharnier
- 1: Brandschutzscheibe
- 2: Glasscheibe
- 3: Glasscheibe
- 4: Hohlprofil (Rahmenprofil)
- 5: Hohlprofil (Rahmenprofil)
- 6: Silikondichtmasse
- 7: Verbindungsvorrichtung (Verbinder)
- 8: Abstandshalter
- 9: Verbindungsbolzen
- 10: Fixierelement (Madenschraube)
- 11: Verbinderhülse
- 12: Wandung
- 13: Bohrungen
- 14: Boden
- 15: Innenraum (Hohlraum)
- 16: Zylinderschraube (Gewindeteil)
- 17: Einnietmutter
- 18: Zylinderschraube
- 19: Zylinderteil
- 20: Ringnut
- 21: Einnietmutter
- 22: Elastozellschaumstreifen
- 23: Rahmenprofil
- 24: Rahmenprofil
- 25: Streifen aus intumeszierenden Brandschutzmaterial
- 26: Metallleiste als Anschlag

## Patentansprüche

1. Flächenelement einer Brandschutzverglasung, insbesondere Glastür für Brandschutzzwecke zur Vermeidung des Durchtritts von Feuer und Rauch im Brandfall von einem Raum in einen anderen Raum, mit einer Scheibe (1), die von einem Rahmen gehalten ist, der aus beidseitig der Scheibe (1) angeordneten und durch eine Verbindungsvorrichtung (7) miteinander verbundenen Rahmenprofilen (4, 5; 23, 24) besteht, wobei die Rahmenprofile (4, 5; 23, 24) zu beiden Seiten der Scheibe
(1) randseitig über diese vorkragend derart angeordnet sind, dass zwischen den beidseitigen Rahmenprofilen (4, 5; 23, 24) ein nutenförmiger Freiraum (F) bereitgestellt ist, in welchem die Verbindungsvorrichtung (7) angeordnet ist, und
wobei in dem Freiraum (F), die Verbindungsvorrichtung (7) abdeckend oder umschließend, ein Formstreifen (FS) aus Brandschutzmaterial angeordnet ist, wobei der Formstreifen (FS) aus Brandschutzmaterial den Freiraum (F) im Wesentlichen vollständig ausfüllt, die Verbinder (7) umschließt und in unmittelbarem oder mittelbarem Kontakt zu den Rahmenprofilen (4, 5 bzw. 23, 24) stehet,
dadurch gekennzeichent, dass
die Scheibe eine ein Brandschutzmittel enthaltende Brandschutzscheibe (1) ist und
die Verbindungsvorrichtung (7) aus
- einer im Wesentlichen topfförmigen Verbinderhülse (11), deren Boden (14) mit einem in das eine Rahmenprofil (5) einschraubbaren Gewindeteil (17) und deren Wandung (12) mit einer Querbohrung (13) versehen ist,
- einem Verbindungsbolzen (9) mit einem Gewindeteil (21) zur Verbindung mit dem anderen, gegenüberliegenden Rahmenprofil (4) und einem Zylinderteil (18) zum Einsetzen in den Hohlraum (15) der topfförmigen Verbinderhülse (11), welcher Zylinderteil (19) mit einer Ringnut (20) versehen ist, sowie aus
- einem Fixierelement (10) zum formschlüssigen Fixieren des Verbindungsbolzens (9) in der Verbindungshülse (11) besteht, wobei das Fixierelement (10) zum formschlüssigen Fixieren des Verbindungsbolzens (9) durch den Formstreifen (FS) hindurch in die Verbinderhülse (11) einschraubbar ist.

2. Flächenelement nach Anspruch 1, **dadurch gekennzeichnet, dass** die Brandschutzscheibe (1) zwei mittels eines Randverbunds (8) parallel voneinander beabstandete Glasscheiben (2, 3) aufweist und der vom Randverbund (8) eingeschlossene Raum zwischen den Glasscheiben (2, 3) mit einem Brandschutzgel gefüllt ist.

3. Flächenelement nach Anspruch 1 oder Anspruch 2, **dadurch gekennzeichnet, dass** die Rahmenprofile (4, 5 bzw. 23, 24) als im Querschnitt rechteckige Hohlprofile aus Stahl ausgebildet sind.

4. Flächenelement nach Anspruch 3, **dadurch gekennzeichnet, dass** die einander gegenüberliegenden inneren und äußeren Rahmenprofile (23, 24) eine unterschiedliche Stärke aufweisen.

5. Flächenelement nach einem der Ansprüche 1 bis 4, **dadurch gekennzeichnet, dass** die Brandschutzscheibe (1) randseitig zum jeweiligen Rahmenprofil (4, 5 bzw. 23, 24) hindurch eine Trockendichtung abgedichtet ist.

6. Flächenelement nach einem der Ansprüche 1 bis 5, **dadurch gekennzeichnet dass** der nutenförmige Freiraum (F) umlaufend um die Brandschutzscheibe (1), dem Rahmen entsprechend, vorgesehen ist.

7. Flächenelement nach einem der Ansprüche 1 bis 6, **dadurch gekennzeichnet, dass** an jeder seiner Seiten mehrere Verbinder (7) mit Abstand zueinander angeordnet sind.

8. Flächenelement nach einem der Ansprüche 1 bis 7, **dadurch gekennzeichnet, dass** der Formstreifen (FS) aus mineralischem Brandschutzmaterial besteht.

9. Flächenelement nach einem der Ansprüche 1 bis 8, **dadurch gekennzeichnet, dass** der Formstreifen (FS) außen durch einen Streifen (25) aus intumeszierendem Brandschutzmaterial abgedeckt ist.

10. Flächenelement nach einem der Ansprüche 1 bis 9, **dadurch gekennzeichnet, dass** das Gewindeteil (16) der Verbinderhülse (11) eine Schraube, insbesondere eine in ein Gegengewinde (17) des Rahmenprofils (5) einschraubbare Zylinderschraube aus Metall ist.

11. Flächenelement nach einem der Ansprüche 1 bis 10, **dadurch gekennzeichnet, dass** die Querbohrung (13) in der Wandung (12) der topfförmigen Verbinderhülse (11) durchgehend ausgebildet und mit einem Gewinde versehen ist, wobei das Fixierelement (10) eine mit entsprechendem Gegengewinde versehene Madenschraube ist.

12. Flächenelement nach einem der Ansprüche 1 bis 11, **dadurch gekennzeichnet, dass** kreuzweise zwei Querbohrungen (13) vorgesehen sind.

13. Flächenelement nach einem der Ansprüche 1 bis 12, **dadurch gekennzeichnet, dass** das Gewindeteil (18) des Verbindungsbolzens (9) eine Schraube, insbesondere eine in Gegengewinde des Rahmenprofils (4) einschraubbare Zylinderschraube aus Metall ist.

14. Flächenelement nach einem der Ansprüche 1 bis 13, **dadurch gekennzeichnet, dass** die Ringnut (20) kegelig ausgebildete Nutflanken aufweist.

15. Flächenelement nach einem der Ansprüche 1 bis 14, **dadurch gekennzeichnet, dass** die topfförmige Verbinderhülse (11) mit einem Auflagering am offenen Ende versehen ist.

16. Flächenelement nach einem der Ansprüche 1 bis 15, **dadurch gekennzeichnet, dass** die Verbinderhülse (11) mit einem Formelement, insbesondere Schlitz (23) zum formschlüssigen Kontakt mit einem Werkzeug versehen ist.

17. Flächenelement nach Anspruch 15 oder Anspruch 16, **dadurch gekennzeichnet, dass** der Schlitz (23) im Auflagering vorgesehen ist und parallel zur Querbohrung (13) verläuft.

18. Flächenelement, insbesondere in Form einer Glastür für Brandschutzzwecke nach einem der Ansprüche 1 bis 17, **dadurch gekennzeichnet, dass** die Rahmenprofile (4, 5, bzw. 23, 24) der einen Seite der Brandschutzscheibe (1) zur Ausbildung eines Stufenfalzes (SF) versetzt zu den Rahmenprofilen (4, 5 bzw. 23, 24) der anderen Seite angeordnet sind und der Stufenfalz (SF) als Türanschlag ausgebildet ist.

19. Flächenelement nach Anspruch 18, **dadurch gekennzeichnet, dass** zwischen dem Formstreifen (SF) aus Brandschutzmaterial und dem den Stufenfalz (SF) bildenden Rahmenprofil eine in die Fuge vorstehende Metallleiste (26) angeordnet ist, die von den Verbindern im Freiraum (F) gehalten ist.

20. Flächenelement nach Anspruch 19, **dadurch gekennzeichnet, dass** die Metallleiste aus Aluminium besteht.

## Claims

1. An area element of a fire protection glazing, in particular a glass door for fire protection purposes for preventing fire and smoke from spreading from one room into another one in the event of a fire, comprising a pane (1) which is held by a frame consisting of frame profiles (4, 5; 23, 24) which are arranged on both sides of the pane (1) and are connected to each other by means of a connection device (7), wherein the frame profiles (4, 5; 23, 24) are arranged on both sides of the pane (1) such that they protrude beyond the border of this one, wherein a groove-shaped free space (F) is provided between the frame profiles (4, 5; 23, 24) on both sides, in which free space (F) the connection device (7) is arranged, and wherein a form strip (FS) made of fire protection material is arranged within the free space (F) such that it covers or encompasses the connection device (7), wherein the form strip (FS) made of fire protection material essentially fills the free space (F) out completely, encompasses the connector (7) and is in direct or indirect contact with the frame profiles (4, 5 or 23, 24), **characterized in that** the pane is a fire protection pane (1) containing a fire protection agent and the connection device (7) consists of
- an essentially pot-shaped connecting sleeve (11), the bottom (14) of which is provided with a threaded part (17) that can be screwed into the one frame profile (5) and the wall of which (12) is provided with a transverse bore (13),
- a connecting bolt (9) having a threaded part (21) for the connection with the other opposite frame profile (4) and a cylinder part (18) for being inserted into the hollow space (15) of the pot-shaped connecting sleeve (11), which cylinder part (18) is provided with a radial groove (20), as well as
- a fixation element (10) for positively fixing the connecting bolt (9) in the connecting sleeve (11),
wherein the fixation element (10) can be screwed through the form strip (FS) into the connecting sleeve (11) for positively fixing the connecting bolt (9).

2. An area element according to claim 1, **characterized in that** the fire protection pane (1) comprises two glass panes (2, 3) spaced in parallel from each other by means of an edging (8) and the space between the glass panes (2, 3) which is enclosed by the edging (8) is filled with a fire protection gel.

3. An area element according to claim 1 or claim 2, **characterized in that** the frame profiles (4, 5 or 23, 24) are configured as hollow profiles made of steel and having a rectangular cross section.

4. An area element according to claim 3, **characterized in that** the inner and outer frame profiles (23, 24) located opposite each other comprise a different thickness.

5. An area element according to one of the claims 1 to 4, **characterized in that** the fire protection pane (1) is sealed by a dry seal on the border towards the respective frame profile (4, 5 or 23, 24).

6. An area element according to one of the claims 1 to 5, **characterized in that** the groove-shaped free space (F) is provided such that it is circumferential around the fire protection pane (1) corresponding to the frame.

7. An area element according to one of the claims 1 to 6, **characterized in that** several connectors (7) are arranged on each of its sides at a distance from each other.

8. An area element according to one of the claims 1 to 7, **characterized in that** the form strip (FS) consists of mineral fire protection material.

9. An area element according to one of the claims 1 to 8, **characterized in that** the outside of the form strip (FS) is covered by a strip (25) made of intumescent fire protection material.

10. An area element according to one of the claims 1 to 9, **characterized in that** the threaded part (16) of the connecting sleeve (11) is a screw, in particular a cylinder screw made of metal that can be screwed into a counter-thread (17) of the frame profile (5).

11. An area element according to one of the claims 1 to 10, **characterized in that** the transverse bore (13) in the wall (12) of the pot-shaped connecting sleeve (11) is passing through and is provided with a thread, wherein the fixation element (10) is a headless screw provided with a corresponding counter-thread.

12. An area element according to one of the claims 1 to 11, **characterized in that** two transverse bores (13) are provided in a crosswise manner.

13. An area element according to one of the claims 1 to 12, **characterized in that** the threaded part (18) of the connecting bolt (9) is a screw, in particular a cylinder screw made of metal that can be screwed into counter-threads of the frame profile (4).

14. An area element according to one of the claims 1 to 13, **characterized in that** the radial groove (20) comprises tapered groove flanks.

15. An area element according to one of the claims 1 to 14, **characterized in that** the pot-shaped connecting sleeve (11) is provided with a top ring at the open end.

16. An area element according to one of the claims 1 to 15, **characterized in that** the connecting sleeve (11) is provided with a form element, in particular a slit (23) for the positive contact with a tool.

17. An area element according to claim 15 or claim 16, **characterized in that** the slit (23) is provided in the top ring and extends in parallel with the transverse bore (13).

18. An area element, in particular in the form of a glass door for fire protection purposes according to one of the claims 1 to 17, **characterized in that** the frame profiles (4, 5 or 23, 24) of the one side of the fire protection pane are offset with respect to the frame profiles (4, 5 or 23, 24) of the other side for forming a stepped rebate (SF) and the stepped rebate (SF) is designed as door hinge.

19. An area element according to claim 18, **characterized in that** a metal strip (26) is placed between the form strip (FS) made of fire protection material and the frame profile which forms the stepped rebate (SF), which metal strip (26) projects into the joint and is held by the connectors in the free space (F).

20. An area element according to claim 19, **characterized in that** the metal strip is made of aluminum.

## Revendications

1. Elément de surface d'un vitrage coupe-feu, notamment une porte coupe-feu vitrée pour empêcher le feu et la fumée de se propager d'une pièce à une autre en cas d'incendie, comprenant une vitre (1) retenue par un cadre, qui est constitué par des profilés de cadre (4, 5 ; 23, 24), qui sont disposés de part et d'autre de la vitre (1) et sont reliés l'un à l'autre par moyen d'un dispositif de liaison (7), les profilés de cadre (4, 5 ; 23, 24) étant disposés de part et d'autre de la vitre (1) de sorte qu'ils font saillie au-delà du bord de celle-ci, un espace libre en forme de rainure (F) étant formé entre les profilés de cadre (4, 5 ; 23, 24) disposés sur les deux côtés, dans lequel espace libre (F) est disposé le dispositif de liaison (7), et une bande de forme (FS) en matériau ignifuge étant disposée dans l'espace libre de sorte qu'elle couvre ou enferme le dispositif de liaison (7), la bande de forme (FS) en matériau ignifuge essentiellement remplissant l'espace libre complètement, enfermant les connecteurs (7) et étant en contact direct ou indirect avec les profilés de cadre (4, 5 ou 23, 24), **caractérisé en ce que** la vitre est une vitre coupe-feu (1) contenant un agent de protection anti-incendie et le dispositif de liaison (7) est constitué d'
- une douille de liaison (11) essentiellement en forme de pot, dont le fond (14) est muni d'une partie filetée (17), qui peut être vissée dans l'un profilé de cadre (5) et dont la paroi (12) est munie d'un trou transversal (13)
- un boulon de liaison (9) comprenant une partie filetée (21) pour être reliée à l'autre profilé de cadre opposé (4) et une partie cylindrique (18) pour être insérée dans la cavité (15) de la douille de liaison (11) en forme de pot, laquelle partie cylindrique (18) est munie d'une gorge annulaire (20), ainsi que d'
- un élément de fixation (10) pour fixer le boulon de liaison (9) à engagement positif dans la douille de liaison (11),
l'élément de fixation (10) pouvant être vissé à travers la bande de forme (FS) dans la douille de liaison (11) pour fixer le boulon de liaison (9) à engagement positif.

2. Elément de surface selon la revendication 1, **caractérisé en ce que** la vitre coupe-feu (1) comprend deux vitres en verre (2, 3) espacées l'une de l'autre en parallèle par moyen d'un joint périphérique (8) et l'espace entre les vitres en verre (2, 3), lequel est enfermé par le joint périphérique (8), est rempli par un gel coupe-feu.

3. Elément de surface selon la revendication 1 ou la revendication 2, **caractérisé en ce que** les profilés de cadre (4, 5 ou 23, 24) sont conçus comme des profilés creux en acier, qui comprennent une section transversale rectangulaire.

4. Elément de surface selon la revendication 3, **caractérisé en ce que** les profilés de cadre (23, 24) intérieurs et extérieurs, qui se font face l'un à l'autre, comprennent une épaisseur différente.

5. Elément de surface selon l'une des revendications 1 à 4, **caractérisé en ce que** la vitre coupe-feu (1) est rendu étanche contre le profilé de cadre (4, 5 ou 23, 24) respectif par un joint à sec au niveau de bord.

6. Elément de surface selon l'une des revendications 1 à 5, **caractérisé en ce que** l'espace libre (F) en forme de rainure est prévu de manière circonférentielle autour de la vitre coupe-feu (1), correspondant au cadre.

7. Elément de surface selon l'une des revendications 1 à 5, **caractérisé en ce que** sur chacun de ses côtés plusieurs connecteurs (7) sont disposés à une distance l'un de l'autre.

8. Elément de surface selon l'une des revendications 1 à 7, **caractérisé en ce que** la bande de forme (FS) consiste en un matériau ignifuge minérale.

9. Elément de surface selon l'une des revendications 1 à 8, **caractérisé en ce que** l'extérieur de la bande de frome (FS) est couvert par une bande (25) en matériau ignifuge et intumescent.

10. Elément de surface selon l'une des revendications 1 à 9, **caractérisé en ce que** la partie filetée (16) de la douille de liaison (11) est une vis, notamment une vis cylindrique en métal susceptible d'être vissée dans un contre-filetage (17) du profilé de cadre (5).

11. Elément de surface selon l'une des revendications 1 à 10, **caractérisé en ce que** le trou transversal (13) dans la paroi (12) de la douille de liaison (11) en forme de pot est conçu comme un trou passant et est muni d'un filetage, l'élément de fixation (10) étant une vis sans tête munie d'un contre-filetage correspondant.

12. Elément de surface selon l'une des revendications 1 à 11, **caractérisé en ce que** deux trous transversaux (13) sont prévus et disposés en croix.

13. Elément de surface selon l'une des revendications 1 à 12, **caractérisé en ce que** la partie filetée (18) du boulon de liaison (9) est une vis, notamment une vis cylindrique en métal susceptible d'être vissée dans des contre-filetages du profilé de cadre (4).

14. Elément de surface selon l'une des revendications 1 à 13, **caractérisé en ce que** la gorge annulaire (20) comprend des flancs de gorge coniques.

15. Elément de surface selon l'une des revendications 1 à 14, **caractérisé en ce que** la douille de liaison (11) en forme de pot est munie d'une bague d'appui à l'extrémité ouverte.

16. Elément de surface selon l'une des revendications 1 à 15, **caractérisé en ce que** la douille de liaison (11) est munie d'un élément de forme, notamment d'une fente (23) pour le contact à engagement positif avec un outil.

17. Elément de surface selon la revendication 15 ou la revendication 16, **caractérisé en ce que** la fente (23) est prévue dans la bague d'appui et s'étend parallèlement au trou transversal (13).

18. Elément de surface, notamment en forme d'une porte coupe-feu vitrée selon l'une des revendications 1 à 17, **caractérisé en ce que** les profilés de cadre (4, 5 ou 23, 24) de l'un côté de la vitre coupe-feu (1) sont décalés par rapport aux profilés de cadre (4, 5 ou 23, 24) de l'autre côté pour former une feuillure à épaulement (SF) et la feuillure à épaulement (SF) est conçue comme une charnière de porte.

19. Elément de surface selon la revendication 18, **caractérisé en ce qu'**une barre en métal (26) est disposée entre la bande de forme (FS) en matériau ignifuge et le profilé de cadre formant la feuillure à épaulement (SF), laquelle barre en métal (26) fait saillie dans le joint et est retenue par les connecteurs dans l'espace libre (F).

20. Elément de surface selon la revendication 19, **caractérisé en ce que** la barre en métal est fabriquée en aluminium.
